# EUROPÄISCHE PATENTSCHRIFT

(11) **EP 0 231 493 B1**
(45) Veröffentlichungstag und Bekanntmachung des Hinweises auf die Patenterteilung: **01.02.1989**
(21) Anmeldenummer: 86117391.2
(22) Anmeldetag: 13.12.1986
(51) Int. Cl.: F41D 10/22

(54) **Becherkette zum Zuführen von Patronen zu einer automatischen Feuerwaffe**
Conveyor chain for feeding cartridges to automatic guns
Transporteur à maillons pour l'alimentation en cartouches d'une arme à feu automatique

(30) Priorität: 22.01.1986 CH 239/86
(43) Veröffentlichungstag der Anmeldung: 12.08.1987
(73) Patentinhaber: Werkzeugmaschinenfabrik Oerlikon-Bührle AG, 8050 Zürich (CH)
(72) Erfinder: Novet, Hanspeter, CH-8604 Volketswil (CH)

(56) Entgegenhaltungen:
- EP-A- 0 152 549
- DE-A- 2 114 552
- US-A- 3 720 301
- US-A- 3 800 937

## Beschreibung

Die Erfindung betrifft eine Becherkette gemäss dem Oberbegriff des Anspruches 1.

Bei einer bekannten Becherkette zum Zuführen von Patronen aus einem Munitionsbehälter zu einer automatischen Feuerwaffe (siehe EP-A 0 152 549) ist zwischen Munitionsbehälter und Feuerwaffe ein Patronenzuführkanal und ein Scheibenkanal angeordnet, in denen sich eine endlose Förderkette befindet, welche auf einer Führungsschiene vom Munitionsbehälter bis zur Feuerwaffe geführt ist. Diese Führungsschiene weist eine T-förmige Nut auf, in welche ein entsprechender T-förmiger Ansatz der Förderkette hineinragt. Diese Förderkette ist verlängerbar und verkürzbar, um die am Anfang und am Ende eines Feuerstosses erforderlichen Beschleunigungskräfte für die Munitionszufuhr klein zu halten. Bei dieser Vorrichtung ist somit ebenfalls eine Nut zur seitlichen Führung der Becherkette vorhanden.

Die bekannten Förder- oder Becherketten haben den Nachteil, dass sie einerseits aufwendige Führungsschienen benötigen und dass sie andererseits keine Mittel aufweisen, um die bis zur Feuerwaffe transportierten Patronen in die Waffe hineinzuschieben.

Solche Becherketten sind auch in der US-A 3 720 301, in der DE-A 2 114 552 und in der US-A 3 800 937 beschrieben und weisen je einen Nocken auf, mit dem die Patronen in die Feuerwaffe eingeschoben werden können. Dieser Nocken dient jedoch nicht zur Führung der Becherkette im Patronenzuführkanal.

Die Aufgabe, welche mit der vorliegenden Erfindung gelöst werden soll, besteht in der Schaffung einer Becherkette, welche die erwähnten Nachteile nicht aufweist, die im Patronenzuführkanal keine separate Führungsschiene zur Führung der Becherkette benötigt, die keine besonderen Mittel zum Auskämmen der Patronen aus der Becherkette benötigt und welche sich leicht auch durch einen stark gekrümmten Patronenzuführkanal hindurchführen lässt.

Die erfindungsgemässe Becherkette, mit der diese Aufgabe gelöst wird, weist ausser den Merkmalen im Oberbegriff des Anspruches 1 auch die Merkmale im Kennzeichen des Anspruches 1 auf. Vorzugsweise liegt der Nocken des einen Gliedes, das Schwert des vorhergehenden Gliedes und die gemeinsame Gelenkachse in einer quer zur Bewegungsrichtung der Becherkette angeordneten Ebene.

Ferner ragt vorzugsweise je eine Öse eines Gliedes zwischen zwei Ösen des benachbarten Gliedes hinein, wobei ein Bolzen, der durch diese drei Ösen hindurchragt, durch ein Kugelgelenk in dieser mittleren Öse gehalten ist und in Langlöcher der beiden äusseren Ösen hineinragt.

Diese erfindungsgemässe Becherkette hat folgende Vorteile:
a) Die Becherkette kann ohne Schwierigkeiten durch einen stark gekrümmten Patronenzuführkanal hindurchgeführt werden, da der Nocken des einen Gliedes, das Schwert des vorhergehenden Gliedes und die gemeinsame Gelenkachse in einer quer zur Bewegungsrichtung der Becherkette angeordneten Ebene liegen.
b) Eine besondere Führungsschiene für die Becherkette ist nicht erforderlich, da sich die einzelnen Glieder der Becherkette an zwei gegenüberliegenden Wänden des Patronenzuführkanals abstützen und da ein Schwert der Becherkette in einer Nut des Patronenzuführkanales geführt ist.
c) Das Auskämmen der Patronen aus den einzelnen Bechern der Becherkette bei der Feuerwaffe wird dadurch erleichtert, dass jedes Glied der Becherkette einen Nocken aufweist, mit dem die Patronen in die Feuerwaffe eingeschoben werden.

Ein Ausführungsbeispiel der erfindungsgemässen Becherkette ist anhand der beigefügten Zeichnung im folgenden ausführlich beschrieben. Es zeigt:
Fig. 1 einen Schnitt nach Linie I-I in Fig. 2, teilweise in Ansicht, einer über eine Umlenkrolle geführten Becherkette neben einer Feuerwaffe;
Fig. 2 einen Schnitt nach Linie 11-11 in Fig. 1;
Fig. 3 ein einzelnes Glied der Becherkette in Seitenansicht;
Fig. 4 das selbe Glied der Becherkette wie in Fig. 3, in einer Ansicht von vorne (Pfeil IV in Fig. 3);
Fig. 5 das selbe Glied der Becherkette wie in Fig. 4, in einer Ansicht von oben (Pfeil V in Fig. 4).

Gemäss Fig. 1 ist von einer Feuerwaffe 10 nur die Eintrittsöffnung 11 für die Patronen 12 dargestellt, welche mit Hilfe einer Becherkette 13 der Feuerwaffe 10 zugeführt werden. Diese Becherkette 13 ist über eine Umlenkrolle 14 geführt, welche vier Zähne 15 aufweist, die zwischen die einzelnen Glieder 16 der Becherkette 13 eingreifen. Diese Umlenkrolle 14 dreht sich in Richtung des Pfeiles A und die Becherkette 13 bewegt sich dementsprechend in Richtung des Pfeiles B, wobei sie Patronen 12 aus einem nicht dargestellten Munitionsbehälter der Feuerwaffe 10 zuführt. Eine Führungsschiene 17 dient zum Auskämmen der Patronen 12 aus den einzelnen Gliedern 16 der Becherkette 13. Die ganze Becherkette 13 ist durch einen Scheibenkanal 18 hindurchgeführt, der gemäss Fig. 2 zwei Aussparungen 19 und 20 aufweist. Die mit Patronen 12 gefüllten Glieder 16 der Becherkette 13 bewegen sich durch die obere Aussparung 20 und die leeren Glieder 16 der Becherkette 13 gelangen durch die untere Aussparung 19 zum Munitionsbehälter.

Gemäss Fig. 3, 4 und 5 weist jedes Glied oder jeder Becher 16 der Becherkette 13 zwei erste Ösen 21 auf, an welche das vorhergehende Glied 16 angelenkt wird und eine zweite Ose 22, an welche das nächstfolgende Glied 16 der Becherkette 13 angelenkt wird. Beim Zusammenfügen der einzelnen Glieder 16 zu einer Becherkette 13 gelangt jeweils die zweite Öse 22 eines Gliedes 16 zwischen die beiden ersten Ösen 21 des nächsten Gliedes 16 (siehe Fig. 4). Zwischen diesen beiden Ösen 21 und 22 befindet sich der eigentliche Becher 23 zur Aufnahme einer Patrone 12. Dieser Becher 23 weist an seinem vorderen Ende einen Kragen 24 auf, an welchem die Schulter einer Patronenhülse anliegt. Dieser Kragen 24 verhindert, dass die Patrone 12 vorne aus dem Becher 23 herausgleiten kann. Ferner sind am Becher 23 noch zwei Zuführnocken 25 befestigt, deren Bedeutung weiter unten, anhand der Fig. 1 und 2, erläutert wird. Ausserdem ist an beiden Enden des Bechers 23 je eine kreisbogenförmige Rippe 26 vorhanden. Schliesslich ist an der zweiten Öse 22 noch ein Schwert 27 angeordnet, durch welches die Becherkette 13 in einer entsprechenden Führungsnut 28, 29 des Scheibenkanals 18 geführt ist.

Gemäss Fig. 1 und 2 wird der Scheibenkanal 18 durch eine Anzahl Scheiben gebildet, welche um eine gemeinsame Achse 35 schwenkbar gelagert sind. In einem Langloch 37 des Scheibenkanals 18 ist eine Stange 36 geführt, welche dafür sorgt, dass sich bei der Elevation der Waffe die einzelnen Scheiben des Scheibenkanals 18 gleichmässig auffächern. Dies wird jedoch als bekannt vorausgesetzt und daher hier nicht weiter erläutert.

Gemäss Fig. 2 stützen sich die beiden Nocken 25 eines Gliedes 16 der Becherkette 13 auf einer Führungsfläche 31 der Aussparung 19 des Scheibenkanals 18 ab, bzw. auf einer Führungsfläche 32 der Aussparung 20 des selben Scheibenkanals 18. Andererseits stützen sich die beiden ersten Ösen 21 auf Führungsflächen 33 und 34 der Aussparungen 19 bzw. 20 des Scheibenkanals 18 ab. Die Glieder 16 der Becherkette 13 sind somit an zwei einander gegenüberliegenden Führungsflächen 31 und 33 bzw. 32 und 34 (siehe Fig. 1) geführt, wodurch keine zusätzlichen Führungsschienen erforderlich sind.

Gemäss Fig. 1 sind die einzelnen Glieder 16 der Becherkette 13 durch Bolzen 30 miteinander verbunden. Dieser Bolzen 30 ist in einem Kugelgelenk 38 in der Öse 22 befestigt (Fig. 3) und ragt in die Langlöcher 39 der beiden Ösen 21 des benachbarten Gliedes 16.

Die Wirkungsweise der beschriebenen Becherkette zum Zuführen der Patronen aus dem Munitionsbehälter, durch den Patronenzuführkanal, zu einer automatischen Feuerwaffe ist wie folgt:

Gemäss Fig. 1 befindet sich der Bolzen 30, der zwei Glieder 16 der Becherkette 13 miteinander verbindet, zwischen dem Schwert 27 des einen Gliedes 26 und dem Nocken 25 des anderen Gliedes 26, annähernd in einer Ebene. Durch diese Anordnung wird erreicht, dass die Becherkette 13 sich auch durch einen stark gekrümmten Patronenzuführkanal 18 hindurchführen lässt, ohne dass der Durchtrittsquerschnitt in ungünstiger Weise vergrössert werden müsste. Der Kragen 24 am Becher 23 verhindert, dass die Patrone 12, mit ihrer Spitze voran, aus dem Becher 23 herausgleiten kann und mit ihrer Spitze gegen den Patronenzuführkanal 18 stossen kann. Dies ist notwendig, damit die Patronenspitze nicht beschädigt wird. Eine Führungsfläche 40 verhindert, dass die Patrone 12 in der entgegengesetzten Richtung aus dem Becher 23 der Becherkette 13 herausfallen kann. Gemäss Fig. 1 gelangen die zugeführten Patronen 12, kurz vor Erreichen der Waffe 10, auf die Führungsschiene 17 und gleiten auf dieser zur Eintrittsöffnung 11 der Waffe 10, wobei der Nocken 25 des Gliedes 16 der Becherkette 13 die Patrone 12 in die Waffe 10 hineinschiebt.

## Patentansprüche

1. Becherkette zum Zuführen von Patronen (12) aus einem Munitionsbehälter zu einer automatischen Feuerwaffe durch einen Patronenzuführkanal (18), der zwei radial innen und aussen einander gegenüberliegende Flächen (31, 32, 33, 34) aufweist, welche mit Führungsnuten versehen sind, enthaltend:
- eine Anzahl gelenkig miteinander verbundene Glieder (16);
- einen Becher (23) an jedem Glied (16) zur Aufnahme einer Patrone (12);
- zwei Ösen (21, 22), die am Becher (23) befestigt sind, um das Glied (16), in Transportrichtung gesehen, mit dem vorhergehenden und mit dem nächstfolgenden Glied (16) zu verbinden;
- Führungsorgane, die an den einzelnen Gliedern

(16) befestigt sind, und an denen das Glied (16) der Becherkette im Patronenzuführkanal (18) gleitet;
- eine Gelenkachse (30) zum Verbinden von zwei benachbarten Gliedern (16) der Becherkette, wobei die Gelenkachse (30) mit den Ösen (21, 22) zusammenwirkt, die ineinander greifen; gekennzeichnet durch:
- einen von der hinteren Becherkante radial nach aussen vorstehenden Nocken (25) an jedem Glied (16) der Becherkette, zum Führen der Kette an der aussenliegenden Fläche (31, 32) des Patronenzuführkanals (18) und zum Einschieben der Patronen (12) in die automatische Feuerwaffe;
- ein Schwert (27) an jedem Glied (16) der Becherkette, das in die Führungsnuten (28, 29) des Patronenzuführkanales (18) hineinragt, zur seitlichen Führung der Kette;
- wobei die Becherkette zwischen den einander gegenüberliegenden Flächen (31, 32, 33, 34) des Patronenzuführkanales (18) geführt ist, die eine Fläche (31, 32) die Becherkette an den Nocken (25) und die andere Fläche (32, 34) die Becherkette an den Ösen (21, 22) führt, und die Führungsflächen (31, 32, 33, 34) sich ausserhalb des Bereiches der Führungsnuten (28, 29) befinden.

2. Becherkette nach Anspruch 1, dadurch gekennzeichnet, dass bei gestrecktem Trum der Nocken (25) des einen Gliedes (16), das Schwert (27) des vorhergehenden Gliedes (16) und die gemeinsame Gelenkachse (30) in einer quer zur Bewegungsrichtung der Becherkette (13) angeordneten Ebene liegt, um die Führung der Becherkette durch einen gekrümmten Patronenzuführkanal (18) zu erleichtern.

3. Becherkette (13) nach Anspruch 1, dadurch gekennzeichnet, dass je eine Öse (22) eines Gliedes (16) zwischen die zwei Ösen (21) des benachbarten Gliedes (16) hineinragt und dass ein Bolzen (30), der durch die drei Ösen (21, 22) hindurchragt, durch ein Kugelgelenk (38) in dieser mittleren Öse (22) gehalten ist und in Langlöcher (39) der beiden äusseren Ösen (21) hineinragt.

## Claims

1. Conveyor chain for feeding cartridges (12) from an ammunition magazine to an automatic gun along a cartridge feed channel (18) with two radially internally and externally opposed faces (31, 32, 33, 34) provided with guide slots, the conveyor chain comprising:
- a number of mutually articulated links (16);
- a cup (23) on each link (16) for receiving a cartridge (12);
- two loops (21, 22), fixed on the cup (23) in order to join the link (16), viewed in the transport direction, to the previous and to the following link (16);
- guide members, fixed on the individual links (16), and on which the link (16) of the conveyor chain slides along the cartridge feed channel (18);
- a swivel axle (30) for joining two neighbouring links (16) of the conveyor chain, the swivel axle (30) cooperating with the loops (21, 22), which engage in one another; characterised by the following features:
- a cam (25) projecting radially outwards from the rear cup edge on each link (16) of the conveyor chain, for guiding the chain along the outer surface (31, 32) of the cartridge feed channel (18) and for loading the cartridges (12) into the automatic gun;
- a centreplate (27) on each link (16) of the conveyor chain, which centreplate projects into the guide slots (28, 29) of the cartridge feed channel (18), for lateral guidance of the chain;
- the conveyor chain running between the mutually opposed surfaces (31, 32, 33, 34) of the cartridge feed channel (18), the one surface (31, 32) guiding the conveyor chain at the cams (25) and the other surface (32, 34) guiding the conveyor chain at the loops (21, 22), and the guide surfaces (31, 32, 33, 34) being disposed outside the region of the guide slots (28, 29).

2. Conveyor chain according to Claim 1, characterised in that with the chain taut, the cam (25) of one link (16), the centreplate (27) of the previous link (16) and the common swivel axle (30) lie in one plane at right angles to the direction of movement of the conveyor chain (13), to facilitate the guidance of the conveyor chain along a curved cartridge feed channel (18).

3. Conveyor chain according to Claim 1, characterised in that a loop (22) on each link (16) projects between the two loops (21) of the neighbouring link (16) and in that a bolt (30), which projects through the three loops (21, 22), is held by a spherical joint (38) in said middle loop (22) and projects into slots (39) in the two outer loops (21).

## Revendications

1. Chaîne à godets pour transférer des cartouches (12) d'un magasin à munitions avec une arme à feu automatique à travers un canal d'alimentation de cartouches (18) qui comporte deux surfaces opposées l'une à l'autre, radialement à l'intérieur et à l'extérieur (31, 32, 33, 34), surfaces munies de rainures de guidage, chaîne comportant:
- un certain nombre de maillons (16) reliés entre eux par des articulations,
- chaque maillon (16) comporte un godet (23) pour recevoir une cartouche (12),
- deux oeillets (21, 22) fixés au godet (23) servent à relier le maillon (16), vu dans la direction de défilement, avec le maillon amont et le maillon aval (16),
- des organes de guidage fixés aux différents maillons (16) et par lesquels chaque maillon (16) de la chaîne glisse dans le canal d'alimentation de cartouches (18),
- un axe d'articulation (30) pour relier deux maillons voisins (16) de la chaîne, l'axe d'articulation (30) coopérant avec les oeillets (21, 22) qui sont imbriqués, chaîne caractérisée par:
- une came (25) radialement en saillie par rapport à l'arête arrière du godet sur chaque maillon (16) de la chaîne pour guider la chaîne sur la surface extérieure (31, 32) du canal d'alimentation de cartouches (18) et pour pousser la cartouche (18) dans l'arme à feu automatique;
- un talon (27) prévu sur chaque maillon (16) de la chaîne et qui pénètre dans les rainures de guidage (28, 29) du canal d'alimentation de cartouches (18) pour guider la chaîne dans la direction transversale,
- la chaîne à godets étant guidée entre les surfaces opposées (31, 32, 33, 34) du canal d'alimentation de cartouches (18), l'une des surfaces (31, 32) guidant la chaîne par les cames (25) et l'autre surface (32, 34) guidant la chaîne par les oeillets (21, 22) et les surfaces de guidage (31, 32, 33, 34) sont situées à l'extérieur de la zone des rainures de guidage (28, 29). -

2. Chaîne à godets selon la revendication 1, caractérisée en ce que lorsque le brin est tendu, la came (25) de l'un des maillons (16), le talon (27) du maillon amont et l'axe d'articulation commun (30) sont situés dans un plan transversal à la direction de déplacement de la chaîne (13) pour faciliter le guidage de la chaîne dans un canal d'alimentation de cartouches (18), coudé.

3. Chaîne à godets selon la revendication 1, caractérisée en ce que chaque oeillet (22) d'un maillon (16) vient entre les deux oeillets (21) du maillon (16) voisin et en ce qu'un axe (30) qui traverse les trois oeillets (21, 22) est maintenu par une articulation à rotule (30) dans l'oeillet médian (22) et pénètre dans les trous oblongs (39) des deux oeillets extérieurs (21
